# EUROPÄISCHE PATENTSCHRIFT

(11) **EP 0 113 422 B1**
(45) Veröffentlichungstag und Bekanntmachung des Hinweises auf die Patenterteilung: **19.10.1988**
(21) Anmeldenummer: 83111924.3
(22) Anmeldetag: 29.11.1983
(51) Int. Cl.: A47L 23/20

(54) **Vorrichtung zum Wärmen und Trocknen von Schuhen**
Apparatus to warm and to dry shoes
Dispositif pour chauffer et sécher des souliers

(30) Priorität: 09.12.1982 DE 8234580 U; 13.05.1983 DE 8314216 U
(43) Veröffentlichungstag der Anmeldung: 18.07.1984
(73) Patentinhaber: Dollst, Klaus, D-2000 Hamburg 76 (DE); Vitrohm Consult A/S, DK-4300 Holbaek (DK)
(72) Erfinder: Dollst, Klaus, D-2000 Hamburg 76 (DE)
(74) Vertreter: von Raffay, Vincenz, Dipl.-Ing.

(56) Entgegenhaltungen:
- BE-A- 664 482
- CH-A- 359 256
- DE-C- 960 227

## Beschreibung

Die Erfindung betrifft eine Vorrichtung zum Wärmen und Trocknen von Schuhen, bestehend aus einem dem Schuhinnenraum angepassten Spannkörper, in dem eine elektrische Widerstandsheizung angeordnet ist, und an dessen hinterem Ende ein federnder Spannbügel zur Abstützung im Fersenbereich des Schuhs befestigt ist, wobei in dem sich im Fersenbereich abstützenden Ende des Spannbügels eine Öffnung zur Durchführung eines elektrischen Kabels für die Widerstandsheizung vorgesehen ist.

Eine Vorrichtung der vorstehend genannten Art ist aus der BE-A-664 482 bekannt. Bei dieser bekannten Vorrichtung wird das elektrische Kabel durch den Spannbügel, der mit dem Spannkörper fest verbunden ist, bis zur elektrischen Widerstandsheizung hindurchgeführt. Die elektrische Widerstandsheizung ist fest in dem Spannkörper angeordnet.

Der Erfindung liegt nun die Aufgabe zugrunde, eine Vorrichtung der eingangs genannten Art zu schaffen, die leicht und wirtschaftlich hergestellt werden kann und insbesondere einen hohen Sicherheitsstandard aufweist.

Diese Aufgabe wird dadurch gelöst, daß der Spannbügel an dem Spannkörper durch ein Gelenk befestigt ist, daß in dem sich im Fersenbereich abstützenden Ende des Spannbügels ein Schlitz zum Durchstecken der Widerstandsheizung vorgesehen ist, und daß der Spannbügel und der Spannkörper im Bereich des Gelenks durch eine Schnappverbindung verbunden sind, die gegen Lösung durch die elektrische Widerstandsheizung gesichert ist.

Die gelenkige Verbindung zwischen Spannbügel und Spannkörper stellt'sicher, daß in diesem Bereich keine unerwünschten Kräfte und Momente entstehen, die hier einen Bruch der beiden Teile herbeiführen könnten. Auch ermöglicht ein solches Gelenk die Ausbildung der Schnappverbindung, die zusammen mit der Durchsteckbarkeit der Widerstandsheizung eine schnelle Montage erlaubt. Es wird also nicht nur das Kabel durch die Öffnung in dem Spannbügel hindurchgeführt, sondern es ist zur entsprechenden leichten Montage auch die Widerstandsheizung hier durchsteckbar. Wenn die einzelnen Bauteile einmal montiert sind, sichert die Widerstandsheizung die Schnappverbindung zwischen Spannbügel und Spannkörper, um ein unerwünschtes Lösen zu verhindern.

In vorteilhafter Weise ist die Vorrichtung derart ausgebildet, daß die Schnappverbindung an dem Spannkörper eine federnde Lasche aufweist, die an dem Spannbügel anliegt und einen Vorsprung trägt, der sich an der elektrischen Widerstandsheizung abstützt. Diese Ausbildung stellt eine besonders zweckmäßige Ausgestaltung der Sicherung der Schnappverbindung durch die elektrische Widerstandsheizung dar.

Schließlich ist es noch möglich, die Vorrichtung derart auszubilden, daß die Öffnung zur Durchführung des elektrischen Kabels für die Widerstandsheizung als Schlitz ausgebildet ist und eine Selbsthemmung aufweist, die eine Relativbewegung zwischen Kabel und Spannbügel beim Ziehen in Richtung nach außen verhindert. Hierdurch ist sichergestellt, daß bei einem Ziehen an dem Kabel durch einen Benutzer der Vorrichtung keine Beschädigung und ggf. ein dadurch bedingter Kurzschluß auftritt.

Im folgenden wird die Erfindung unter Hinweis auf die Zeichnung anhand zweier Ausführungsbeispiele näher erläutert.

Es zeigt :
Fig. 1 eine perspektivische Ansicht einer Ausführungsform einer Vorrichtung nach der Erfindung ;
Fig. 2 eine perspektivische Ansicht von zwei Vorrichtungen der Ausführungsform nach Fig. 1 nebeneinander von hinten, und zwar zusammen in einer Kassette ;
Fig. 3 eine teilweise geschnittene Seitenansicht durch eine Ausführungsform, die in Details geändert ist; und
Fig. 4 eine perspektivische Einzelheit der Gelenkverbindung der Ausführungsform nach Fig. 3.

Die in den Fig. 1 und 2 dargestellte Vorrichtung besteht aus einem Spannkörper, der der Form des Schuhinneren angepaßt ist und mit Rippen bzw. Durchlässen 2 versehen ist. In diesem Spannkörper 1 befindet sich eine elektrische Widerstandsheizung, die in der Zeichnung im übrigen nicht zu erkennen ist. Zu dieser Widerstandsheizung führt ein elektrisches Kabel 6.

Am hinteren Ende des Spannkörpers 1 ist bei 4 ein Spannbügel 3 befestigt, der federnd ausgebildet ist. Bei 4 ist der Spannbügel gelenkig angebracht.

In dem hinteren, nach unten abgewinkelten Ende 5 des Spannbügels 3 ist eine Öffnung 8 zur Durchführung des elektrischen Kabels 6 vorgesehen. Weiterhin ist unterhalb der Öffnung 8 ein Schlitz 7 ausgebildet, durch den die elektrische Widerstandsheizung eingesteckt werden kann. Öffnung 8 und Schlitz 7 sind durch einen kleinen Schlitz miteinander verbunden, durch den das Kabel in die Öffnung 8 gedrückt werden kann, wenn die elektrische Widerstandsheizung eingeschoben ist. Elektrische Widerstandsheizung und Kabel werden zusammen hergestellt und als Baueinheit geliefert. Zur Montage wird die Widerstandsheizung dann durch den Schlitz 7 hindurchgesteckt und in dem Spannkörper 1 an der vorgesehenen Stelle befestigt. Das Kabel wird in die Öffnung 8 eingedrückt.

Wenn ein Schuh erwärmt oder getrocknet werden soll, wird die Vorrichtung in den Schuh hineingedrückt und der Spannbügel 3 wird gegen seine Federspannung verbogen, so daß das Ende 5 sich im Fersenbereich abstützt und den Spannkörper 1 nach vorne in den Schuh drückt. Hierbei findet eine Schwenkbewegung um das Gelenk 4 statt. Wenn nun - was an sich nicht erwünscht ist - an dem Kabel gezogen wird, um die Vorrichtung wieder aus dem Schuh zu befreien, so tritt hierdurch dennoch keine Beschädigung ein, da der Spannbügel hierdurch aus der Ferse gelöst wird und zwischen dem Ende 5 und dem Spannkörper beim Spannen eine Schlaufe in dem Kabel gebildet wurde, die ausreichend Kabellänge zur Verfügung stellt, um diese Bewegung des Spannbügels mit zu machen.

Bei bestimmten Schuhen, bei denen eine Spannung nicht erwünscht oder nicht möglich ist, kann der Spannbügel nach oben geklappt werden, so daß er ohne Wirkung bleibt und nur der Führung des Kabels dient.

Eine Kassette 9 dient der Aufnahme von zwei Schuhtrocknern.

In den Fig. 3 und 4 ist insbesondere die Ausbildung des Gelenkes 4 dargestellt. Der Spannbügel 3 ist im Bereich des Gelenks 4 auf- und abschwenkbar, und gleichzeitig federnd ausgebildet. Das Gelenk 4 weist Stege 15 und eine Lasche 18 auf, die zwei Schlitze 17 bilden, die in annähernd kreisförmigen Öffnungen 16 enden. Der Bereich der Schlitze 17 unmittelbar vor den Öffnungen 16 ist enger. Unten an der Lasche 18 ist ein Vorsprung 19 vorgesehen.

Der Spannbügel 3 weist links und rechts zwei seitlich vorstehende Zapfen auf, die in jeweils einen Schlitz 17 eingesteckt und mit etwas Kraftaufwand durch die Engstelle geschoben werden können, wobei die Lasche 18 sich federnd nach unten bewegt. Die Zapfen schnappen dann in die beiden Öffnungen 16 ein und der Spannbügel ist leicht auf- und abschwenkbar. Wenn nun die elektrische Widerstandsheizung 13 montiert wird, liegt diese mit ihrer Oberseite an dem Vorsprung 19 an und die Lasche 18 kann nicht mehr federnd nach unten bewegt werden. Ein Herausziehenden Spannbügels wird sicher verhindert, da sich die Zapfen nicht mehr aus den Öffnungen 16 herausbewegen können. Hierdurch ist einerseits eine leichte Montage des einfach ausgestalteten Spannbügels möglich und andererseits wird beim Ziehen an dem Kabel 6 verhindert, daß die Gelenkverbindung in unerwünschter Weise wieder gelöst wird.

Ein Schlitz 11 entspricht der Öffnung 8 der Ausführungsform nach den Fig. 1 und 2. Er ist lediglich etwas in Richtung auf den Spannkörper 1 verschoben. Durch diesen Schlitz ist das Kabel 6 hindurchgeführt. Der Schlitz ist mit einer Selbsthemmung 10 versehen, die verhindert, daß, wenn an dem Kabel 6 gezogen wird, dieses sich relativ zu dem Spannbügel 3 nach außen bewegt, d. h. der Kabelabschnitt zwischen Spannbügel und Widerstandsheizung wird nicht verkürzt. In die andere Richtung ist die Selbsthemmung nicht wirksam, so daß das Kabel leicht montiert und eingestellt werden kann. Wenn an dem Kabel 6 gezogen wird, so hat die Selbsthemmung zur Folge, daß zuerst der Spannbügel aus dem Fersenbereich des Schuhs gelöst wird. Wenn dann - was an sich unerwünscht ist - noch weiter an dem Kabel gezogen wird, so bewegt sich die gesamte Vorrichtung aus dem Schuh heraus. Selbst durch dieses an sich nicht erwünschte Ziehen an dem Kabel wird die Vorrichtung aber nicht beschädigt, da die Selbsthemmung und die Einstellung der Kabellänge dafür sorgen, daß zwischen Widerstandsheizung 13. und Spannbügel 3 ausreichend Kabellänge vorhanden ist.

Die Sicherungen im Bereich des Gelenks 4 und des Schlitzes 11 wirken zusammen, um eine Beschädigung beim Ziehen am Kabel 6 beispielsweise dann zu verhindern, wenn die Vorrichtung in hohen Stiefeln angeordnet ist, und der Benutzer zum Lösen der Vorrichtung nicht gewillt ist, in den Stiefel zu fassen, sondern an dem Kabel zu ziehen.

## Patentansprüche

1. Vorrichtung zum Wärmen und Trocknen von Schuhen, bestehend aus einem dem Schuhinnenraum angepassten Spannkörper (1), in dem eine elektrische Widerstandsheizung (13) angeordnet ist, und an dessen hinterem Ende ein federnder Spannbügel (3) zur Abstützung im Fersenbereich des Schuhs befestigt ist, wobei in dem sich im Fersenbereich abstützenden Ende (5) des Spannbügels (3) eine Öffnung (8) zur Durchführung eines elektrischen Kabels (6) für die Widerstandsheizung vorgesehen ist, dadurch gekennzeichnet, daß der Spannbügel (3) an dem Spannkörper (1) durch ein Gelenk (4) befestigt ist, daß in dem sich im Fersenbereich abstützenden Ende (5) des Spannbügels (3) ein Schlitz (7) zum Durchstecken. der Widerstandsheizung (13) vorgesehen ist, und daß der Spannbügel (3) und der Spannkörper (1) im Bereich des Gelenks (4) durch eine Schnappverbindung verbunden sind, die gegen Lösung durch die elektrische Widerstandsheizung (13) gesichert ist.

2. Vorrichtung nach Anspruch 1, dadurch gekennzeichnet, daß die Schnappverbindung an dem Spannkörper (1) eine federnde Lasche (18) aufweist, die an dem Spannbügel (3) anliegt und einen Vorsprung (19) trägt, der sich an der elektrischen Widerstandsheizung (13) abstützt.

3. Vorrichtung nach Anspruch 1, dadurch gekennzeichnet, daß die Öffnung (8) zur Durchführung des elektrischen Kabels (6) für die Widerstandsheizung (13) als Schlitz (11) ausgebildet ist und eine Selbsthemmung (10) aufweist, die eine Relativbewegung zwischen Kabel (6) und Spannbügel (3) beim Ziehen in Richtung nach außen verhindert.

## Claims

1. Apparatus for heating and drying a shoe having a stretching member (1) adapted to the inner aera of the shoe, in which stretching member an electrical resistance heating means (13) is positioned, to the back end of which a resiliently constructed clip (3) for bracing in the heel area of the shoe is joined, in the end (5) of the clip (3) bracing in the heel area an opening (8) for passage of an electrical cable (6) for the heating means is provided, characterized in that the clip (3) is connected to the stretching member (1) by a joint (4), in that in the end (5) of the clip (3) bracing in the heel area a slot (7) for passage of the heating means is provided, and in the clip (3) and the stretching member (1) are connected in the area of the joint (4) by a snap connection, which is secured against detachment by the heating means (13).

2. Apparatus according to claim 1, characterized in that the snap connection on the stretching member (1) includes a resilient plate (18) which is in engagement with the clip (3) and which is provided with a projection (19), which projection is supported on the heating means (13).

3. Apparatus according to claim 1, characterized in that the opening (8) for passage of the electrical cable (6) of the heating means (13) is a slot (11) and wherein a self-locking means is positioned, which prevents a relative movement between the cable (6) and the clip (3) when the cable is pulled in a direction outwardly.

## Revendications

1. Dispositif de chauffage et de séchage de chaussures composé d'un corps tendeur (1) adapté à la forme intérieure de la chaussure, dans lequel est aménagé un chauffage ohmique électrique (13), et dont l'extrémité est pourvue d'un arceau tendeur élastique (3) destiné à l'appui dans la partie du talon de la chaussure, un orifice (8) servant au passage d'un câble électrique (6) pour le chauffage ohmique étant prévu dans l'extrémité (5) de l'arceau tendeur (3) s'appuyant dans la partie du talon, caractérisé en ce que l'arceau tendeur (3) est attaché au corps tendeur (1) par un joint articulé (4), qu'à l'extrémité (5) de l'arceau tendeur s'appuyant dans la partie du talon une fente (7) est prévue pour pouvoir faire passer le chauffage ohmique (13) et que l'arceau tendeur (3) et le corps tendeur (1) sont liés à l'endroit du joint articulé (4) par un assemblage à enclenchement étant protégé contre le détachement par le chauffage ohmique électrique (13).

2. Dispositif selon la revendication 1, caractérisé en ce que l'assemblage à enclenchement du corps tendeur (1) est pourvu d'une éclisse élastique (18) collant à l'arceau tendeur (3) et portant une partie en saillie (19), qui s'appuie au chauffage ohmique électrique (13).

3. Dispositif selon la revendication 1 caractérisé en ce que l'orifice (8) pour la traversée du câble électrique (6) du chauffage ohmique (13) se présente sous forme de fente (11) et dispose d'un blocage automatique (10), qui empêche un mouvement relatif entre le câble (6) et l'arceau tendeur (3) en tirant vers l'extérieur.
